# EUROPÄISCHE PATENTSCHRIFT

(11) **EP 0 550 449 B1**
(45) Veröffentlichungstag und Bekanntmachung des Hinweises auf die Patenterteilung: **05.10.1994**
(21) Anmeldenummer: 91914061.6
(22) Anmeldetag: 29.07.1991
(51) Int. Cl.: B30B 11/20

(54) **VORRICHTUNG ZUR ERZEUGUNG VON GRANALIEN ODER PASTILLEN AUS FLIESSFÄHIGEM MATERIAL**
DEVICE FOR MAKING GRANULATES OR PASTILLES FROM POURABLE MATERIAL
DISPOSITIF DE PRODUCTION DE GRANULES OU DE PASTILLES A PARTIR D'UN MATERIAU COULANT

(30) Priorität: 14.08.1990 DE 4025744
(43) Veröffentlichungstag der Anmeldung: 14.07.1993
(73) Patentinhaber: GEBR. KAISER MASCHINENFABRIK, D-47813 Krefeld (DE)
(72) Erfinder: KAISER, Herbert, D-4150 Krefeld 11 (DE)
(74) Vertreter: Feldkamp, Rainer, Dipl.-Ing.
(86) Internationale Anmeldenummer: EP9101418
(87) Internationale Veröffentlichungsnummer: WO9203280

(56) Entgegenhaltungen:
- EP-A- 0 363 975
- CH-A- 044 460
- CH-A- 0 453 306
- FR-A- 1 040 332
- GB-A- 0 687 074
- GB-A- 1 022 310
- US-A- 1 804 283
- US-A- 2 052 449

## Beschreibung

Die Erfindung bezieht sich auf eine Vorrichtung zur Erzeugung von Granalien oder Pastillen aus fließfähigem Material mit einer umlaufenden, mit Preßausnehmungen in Form von auf der Innenseite der Hohlwalze umlaufenden Profilnuten (12) und radial nach außen anschließenden Auspreßlöchern versehenen Hohlwalze und mit einer an deren Innenseite ablaufenden Preßwalze, die mit Preßwerkzeugen in Form von profilierten Ringrippen in die Preßausnehmungen eingreift und das dem Preßspalt zugeführte Material durch die Auspreßlöcher auspreßt, wobei das ausgepreßte Material in Form von Granalien oder Pastillen auf einer darunter befindlichen Kühlfläche abgelegt wird.

Aus der CH-A-444 460 ist eine Vorrichtung dieser Art bekannt, die zur Verarbeitung von pulver- oder pastenförmigem Material dient. Diese Vorrichtung ist jedoch nicht zur Verarbeitung von dünnfließenden Materialien geeignet, da hierbei ein gleichförmiger Antrieb von Hohlwalze und Preßwalze nur dann sichergestellt werden kann, wenn eine ausreichende Reibberührung zwischen den Ringrippen und den Profilnuten aufrechterhalten werden kann. Dies ist beispielsweise bei wachsartigen Materialien nicht gegeben.

Aus diesem Grund wurden zur Verarbeitung von dünnfließenden Materialien Vorrichtungen verwendet, wie sie aus der DE-C1-39 02 957 bekannt sind. Hierbei sind die Preßwerkzeuge als axial verlaufende Außenverzahnung ausgebildet, und die Preßausnehmungen werden von einer ebenfalls axial verlaufenden Innenverzahnung der Hohlwalze gebildet, in die die Außenverzahnung der Preßwalze eingreift, so daß jeweils ein Preßwerkzeug in Gestalt eines Zahnes mit einer Preßausnehmung und einem Auspreßloch zusammenwirkt. Hierbei kann kein Schlupf zwischen der Preßwalze und der Hohlwalze auftreten, so daß sich Vorrichtungen dieser Art für die meisten Materialien als zweckmäßig und zuverlässig erwiesen haben.

Der vorliegenden Erfindung liegt die Aufgabe zugrunde, eine Vorrichtung der eingangs genannten Art hinsichtlich des Zusammenwirkens von Hohlwalze und Preßwalze so auszubilden, daß eine weitere Vielfalt von Materialien, insbesondere niedrig- bis mittelviskose Stoffe zuverlässig auch zu kleinen bis mittelgroßen Pastillen pastilliert werden können.

Diese Aufgabe wird dadurch gelöst, daß auf der Welle der Preßwalze ein Stirnrad angeordnet ist, welches mit einem Innenzahnkranz der Hohlwalze kämmt bzw. auf diesem abläuft.

Durch den Antrieb der Preßwalze über ein Getriebe ausgehend von der Hohlwalze kann ein gleichförmiger Antrieb der Preßwalze erreicht werden, und weiterhin sind äußere Antriebseinrichtungen für die Preßwalze nicht erforderlich, so daß die Stirnseiten der Hohlwalze verschlossen werden können, um den Zutritt von Luft an empfindliche Materialien zu verhindern.

Es hat sich gezeigt, daß durch den gegenseitigen Eingriff von Rippen und Nuten eine günstige Bearbeitung aller in Frage kommenden Stoffe möglich ist, wobei eine Anpassung auf die jeweiligen Stoffe durch spezielle Gestaltung des Querschnitts von Rippen und Nuten gewährleistet werden kann. Die Ausbildung der Rippen und Nuten ergibt gegenüber den Innen- und Außenverzahnungen der bekannten Vorrichtung eine wesentliche Vereinfachung der Herstellung.

Es hat sich gezeigt, daß durch die erfindungsgemäße Anordnung eine günstige Verteilung und ein günstiges Austragen ergibt, wobei ein Materialfluß innerhalb jeder Nut erfolgen kann, weil die Preßwerkzeuge nicht mehr nur jeweils einem Preßloch zugeordnet sind. Abhängig von der zu verarbeitenden Materialart kann es zweckmäßig sein, den Winkelabstand der Löcher und/oder ihren Durchmesser individuell einzustellen.

Zweckmäßige Ausgestaltungen der Erfindung ergeben sich aus den Unteransprüchen.

Beispielsweise aus der FR-PS 1 459 319 ist es zwar zur Verarbeitung pulverförmiger Massen zu Granalien bekannt, mindestens zwei Walzen mit ineinandergreifenden umlaufenden Profilnuten und Ringrippen zu versehen, wobei die zusammenwirkenden Walzen mit ihren Achsen in einer gemeinsamen horizontalen Ebene angeordnet sind und sich der Preßspalt zwischen diesen Walzen in Vertikalrichtung erstreckt. Das pulverförmige Material wird teilweise vor dem Durchlaufen der Walzen durch Befeuchten auf eine plastische Konsistenz gebracht. Die Verwendung einer derartigen Vorrichtung zur Verarbeitung von fließfähigem Material ist jedoch nicht möglich, da hierbei das Material durch die zwischen den beiden Walzen gebildeten Preßspalte hinduchfließen würde und keine einzelnen Granalien erzeugt werden könnten, sondern das Material allenfalls in Form von Strängen auf einem ggf. vorgesehenen Kühlband abgelegt würde.

Nachstehend werden Ausführungsbeispiele der Erfindung anhand der Zeichnung beschrieben. In der Zeichnung zeigen:
Fig. 1 eine schematische Querschnittsansicht der erfindungsgemäßen Vorrichtung;
Fig. 2 einen Teillängsschnitt der Vorrichtung nach Fig. 1;
Fig. 3 schematische Darstellungen verschiedener Profillierungen der Preßwalze.

Die erfindungsgemäße Vorrichtung weist eine Hohlwalze 10 auf, die innen umlaufende, in axialem Abstand zueinander angeordnete Profilnuten 12 als Preßausnehmungen aufweist. Am Boden der Profilnuten 12 münden den Mantel der Walze durchsetzende Auspreßlöcher 14, durch die die Schmelze ausgedrückt wird.

Im Inneren der Hohlwalze läuft eine Preßwalze 16 ab, die mit umlaufenden Ringrippen 18 als Preßwerkzeug versehen ist, und diese im Querschnitt den Profilnuten 12 angepaßten Ringrippen 18 greifen in die Profilnuten ein und pressen das Material durch die Auspreßlöcher 14 aus.

Die Preßwalze 16 ist über Lenker 20 an einem die Hohlwalze konzentrisch durchsetzenden Produkt-Zulaufrohr 22 aufgehängt. Durch Schlitze 24 des beheizten Produktzulaufrohres 22 tritt das Material aus und gelangt von dort in den Preßspalt zwischen Hohlwalze und Preßwalze.

Zur Mitnahme der Preßwalze 16 ist auf deren Welle 26 ein Stirnrad 28 aufgesetzt, das mit einem Innenzahnkranz 29 der Hohlwalze kämmt. Die Preßwalze 16 ist über eine exzentrische Anordnung höhenverstellbar, um die Eingriffstiefe zwischen Ringrippen und Profilnuten verändern zu können.

Ein Teil des Umfangs der Hohlwalze ist mit einem Heizmantel 30 umgeben, der gleichzeitig als Absaugschacht 32 für die sich entwickelnden Gase ausgebildet ist. Diese Anordnung kann gemäß der DE-OS 40 13 405 ausgebildet sein.

Ein Behälter-Produkteinweiser 34 ist über einem von Heizmantel 30 freien Winkelabschnitt der Hohlwalze angeordnet, und dieser hat die Aufgabe, das überschüssige Produkt abzustreifen und schließlich wieder über Bohrungen der Hohlwalze zuzuführen. Für die Ausbildung ist der sich ergebende Spalt 36 von großer Bedeutung, und dieser wird je nach Viskosetät der zu verarbeitenden Produkte ermittelt.

Die durch die Auspreßlöcher 14 ausgedrückten und so erzeugten Granalien oder Pastillen 38 werden auf einer unterhalb der Hohlwalze angeordneten bewegten u. gekühlten Fläche 40 abgelegt, die als Kühlband oder als Kühlwalze ausgebildet sein kann.

In Fig. 3 sind einige denkbare Profilformen der Ringrippen der Preßwalze angegeben. Die Ringrippe 181 hat den Querschnitt eines gleichschenkligen Dreiecks. Die Ringrippe 182 hat die Form eines gleichseitigen Trapezes.

Die Ringrippe 183 besitzt konvergierende Seitenflächen, die durch einen Bogen überbrückt sind.

Der Querschnitt der Ringrippe 184 hat die Form eines gleichseitigen Dreiecks, wobei die Basis nach innen versetzt ist, so daß zwischen benachbarten Rippen 184 auf der Walze umlaufende zylindrische Ringflächen gebildet werden. Derartige zylindrische Ringflächen zwischen benachbarten Rippen werden auch bei den Ringrippen 185 gebildet, deren Profil rechteckig ist.

Der Querschnitt der Profilnuten 12 entspricht jeweils dem Querschnitt der hiermit zusammenwirkenden Ringrippen. Es kann sich jedoch unter gewissen Umständen auch als zweckmäßig erweisen, unterschiedlich profillierte Profilnuten und Ringrippen zusammenwirken zu lassen.

Die erfindungsgemäße Vorrichtung eignet sich insbesondere zur Verarbeitung Niedrig- bis Mittelviskose-Stoffe, wobei kleine bis mittelgroße Pastillen hergestellt werden.

## Patentansprüche

1. Vorrichtung zur Erzeugung von Granalien oder Pastillen aus fließfähigem Material mit einer umlaufenden, mit Preßausnehmungen (12) in Form von auf der Innenseite der Hohlwalze (10) umlaufenden Profilnuten (12) und radial nach außen anschließenden Auspreßlöchern (14) versehenen Hohlwalze (10) und mit einer an deren Innenseite ablaufenden Preßwalze (16), die mit Preßwerkzeugen (18) in Form von profilierten Ringrippen (18) in die Preßausnehmungen (12) eingreift und das dem Preßspalt zugeführte Material durch die Auspreßlöcher (14) auspreßt, wobei das ausgepreßte Material in Form von Granalien oder Pastillen auf einer darunter befindlichen Kühlfläche (40) abgelegt wird,
dadurch gekennzeichnet, daß auf der Welle (26) der Preßwalze (16) ein Stirnrad (28) angeordnet ist, welches mit einem Innenzahnkranz (29) der Hohlwalze (10) kämmt bzw. auf diesem abläuft.

2. Vorrichtung nach Anspruch 1,
dadurch gekennzeichnet, daß der radiale Abstand zwischen Hohlwalze (10) und Preßwalze (16) zwecks Veränderung des Preßspaltes einstellbar ist.

3. Vorrichtung nach Anspruch 1 oder 2,
dadurch gekennzeichnet, daß die Preßwalze (16) über Lenker (20) an einem die Hohlwalze konzentrisch durchsetzenden Produkt-Zulaufrohr (22) aufgehängt ist, das mit Schlitzen (24) versehen ist, durch die das Material dem Preßspalt zwischen Hohlwalze (10) und Preßwalze (16) zugeführt wird.

4. Vorrichtung nach einem der Ansprüche 1 bis 3,
dadurch gekennzeichnet, daß die seitlichen Begrenzungen der Querschnitte von Profilnuten (12) und Ringrippen (18) radial nach außen konvergieren.

5. Vorrichtung nach Anspruch 4,
dadurch gekennzeichnet, daß der Querschnitt der Ringrippen (181) (bzw. der Profilnuten) die Form eines gleichsschenkligen Dreiecks hat.

6. Vorrichtung nach Anspruch 4,
dadurch gekennzeichnet, daß der Querschnitt der Ringrippen (182) (bzw. der Profilnuten) die Form eines gleichsschenkligen Trapezes hat.

7. Vorrichtung nach einem der Ansprüche 1 bis 6,
dadurch gekennzeichnet, daß die Spitze der Querschnittsform der Ringrippe (183) (bzw. der Profilnut) abgerundet ist.

8. Vorrichtung nach Anspruch 1,
dadurch gekennzeichnet, daß zwischen den Ringrippen (184; 185) auf der Preßwalze (bzw. der Innenseite der Hohlwalze) zylindrische Ringabschnitte bestehen.

9. Vorrichtung nach den Ansprüchen 1, 4 und 8,
dadurch gekennzeichnet, daß die Ringrippe (184) (bzw. die Profilnut) in Form eines gleichseitigen Dreiecks ausgebildet sind.

10. Vorrichtung nach den Ansprüchen 1 und 8,
dadurch gekennzeichnet, daß die Ringrippen (185) (und die entsprechenden Profilnuten) im Querschnitt rechteckig ausgebildet sind.

11. Vorrichtung nach den Ansprüchen 1 bis 10,
dadurch gekennzeichnet, daß das Profil von Ringrippen (18) und Profilnuten (12) unterschiedlich ist.

## Claims

1. Device for producing pellets or tablets from free-flowing material, comprising a revolving hollow roll (10) provided with compression-moulding recesses (12) in the form of profiled grooves (12) running round the inside of the hollow roll (10) and radially outwardly adjoining extrusion holes (14), and further comprising a compression roller (16) running against the inside of said hollow roll (10) and having compression-moulding tools (18) in the form of profiled annular ribs (18) which engage in the compression-moulding recesses (12) and force the material supplied to the extrusion gap out through the extrusion holes (14), the extruded material being deposited in the form of pellets or tablets on a cooling surface (40) situated underneath,
characterised in that arranged on the shaft (26) of the compression roller (16) is a spur gear (28) which meshes with an internal toothed ring (29) on the hollow roll (10) or runs off it.

2. Device according to claim 1,
characterised in that the radial spacing between the hollow roll (10) and the compression roller (16) is adapted to be adjusted for the purpose of altering the extrusion gap.

3. Device according to claim 1 or 2,
characterised in that the compression roller (16) is suspended by means of linkages (20) from a product feed pipe (22) which passes concentrically through the hollow roll and is equipped with slits (24) through which the material is supplied to the extrusion gap between the hollow roll (10) and compression roller (16).

4. Device according to any of claims 1 to 3,
characterised in that the lateral limits of the cross-sections of the profiled grooves (12) and annular ribs (18) converge radially outwards.

5. Device according to claim 4,
characterised in that the cross-section of the annular ribs (181) (and of the profiled grooves) has the shape of an equilateral triangle.

6. Device acccording to claim 4,
characterised in that the cross-section of the annular ribs (182) (and of the profiled grooves) has the shape of an equilateral trapezium.

7. Device according to any of claims 1 to 6,
characterised in that the apex of the cross-section of the annular rib (183) (and of the profiled groove) is rounded.

8. Device acccording to claim 1,
characterised in that there are cylindrical annular sections between the annular ribs (184; 185) on the compression roller (and on the inside of the hollow roll).

9. Device according to claims 1, 4 and 8,
characterised in that the annular rib (184) (and the profiled groove) are in the shape of an equilateral triangle.

10. Device according to claims 1 and 8,
characterised in that the annular ribs (185) (and the corresponding profiled grooves) are rectangular in cross-section.

11. Device according to claims 1 to 10,
characterised in that the annular ribs (18) and profiled grooves (12) have different profiles.

## Revendications

1. Dispositif de production de granules ou de pastilles à partir d'un matériau coulant, comprenant un cylindre creux rotatif (10) présentant des évidements de compression (12) qui revêtent la forme de gorges profilées (12) s'étendant périphériquement sur la face interne dudit cylindre creux (10), et des trous d'expulsion (14) attenants vers l'extérieur dans le sens radial ; et un cylindre de compression (16) qui roule à la face interne du cylindre précité, pénètre dans les évidements de compression (12) par des outils de compression (18) revêtant la forme de nervures annulaires profilées (18) et exprime, à travers les trous d'expulsion (14), le matériau délivré à l'interstice de compression, le matériau exprimé étant déposé, sous la forme de granules ou de pastilles, sur une surface de refroidissement (40) sous-jacente,
caractérisé par le fait qu'un pignon droit (28), calé sur l'arbre (26) du cylindre de compression (16), engrène dans une couronne dentée intérieure (29) du cylindre creux (10) ou roule respectivement sur cette dernière.

2. Dispositif selon la revendication 1,
caractérisé par le fait que la distance radiale, entre le cylindre creux (10) et le cylindre de compression (16), est réglable en vue de modifier l'interstice de compression.

3. Dispositif selon la revendication 1 ou 2,
caractérisé par le fait que le cylindre de compression (16) est suspendu, par l'intermédiaire de biellettes (20), à un tube (22) d'arrivée du produit, qui parcourt concentriquement le cylindre creux et est muni de fentes (24) à travers lesquelles le matériau est délivré à l'interstice de compression situé entre le cylindre creux (10) et le cylindre de compression (16).

4. Dispositif selon l'une des revendications 1 à 3,
caractérisé par le fait que les délimitations latérales des sections transversales des gorges profilées (12) et des nervures annulaires (18) convergent radialement vers l'extérieur.

5. Dispositif selon la revendication 4,
caractérisé par le fait que la section transversale des nervures annulaires (181) (respectivement des gorges profilées) revêt la forme d'un triangle isocèle.

6. Dispositif selon la revendication 4,
caractérisé par le fait que la section transversale des nervures annulaires (182) (respectivement des gorges profilées) revêt la forme d'un trapèze isocèle.

7. Dispositif selon l'une des revendications 1 à 6,
caractérisé par le fait que la pointe de la configuration de section transversale de la nervure annulaire (183) (respectivement de la gorge profilée) est arrondie.

8. Dispositif selon la revendication 1,
caractérisé par le fait que des segments annulaires cylindriques sont ménagés, sur le cylindre de compression (respectivement sur la face interne du cylindre creux), entre les nervures annulaires (184 ; 185).

9. Dispositif selon les revendications 1, 4 et 8,
caractérisé par le fait que la nervure annulaire (184) (respectivement la gorge profilée) est réalisée sous la forme d'un triangle équilatéral.

10. Dispositif selon les revendications 1 et 8,
caractérisé par le fait que les nervures annulaires (185) (et les gorges profilées correspondantes) sont réalisées de configuration rectangulaire en coupe transversale.

11. Dispositif selon les revendications 1 à 10,
caractérisé par le fait que le profil des nervures annulaires (18) et des gorges profilées (12) est différent.
